# EUROPÄISCHE PATENTSCHRIFT

(11) **EP 0 478 611 B1**
(45) Veröffentlichungstag und Bekanntmachung des Hinweises auf die Patenterteilung: **19.01.1994**
(21) Anmeldenummer: 90909133.2
(22) Anmeldetag: 22.06.1990
(51) Int. Cl.: B06B 1/06

(54) **BREITSTRAHLENDER ULTRASCHALLWANDLER**
WIDE-RANGE ULTRASONIC TRANSDUCER
TRANSDUCTEUR D'ULTRASONS A LARGE BANDE

(30) Priorität: 23.06.1989 DE 3920663
(43) Veröffentlichungstag der Anmeldung: 08.04.1992
(73) Patentinhaber: SIEMENS AKTIENGESELLSCHAFT, 80333 München (DE)
(72) Erfinder: MAGORI, Valentin, D-8000 München 90 (DE); MÖCKL, Thomas, D-8000 München 90 (DE)
(86) Internationale Anmeldenummer: DE9000478
(87) Internationale Veröffentlichungsnummer: WO9100153

(56) Entgegenhaltungen:
- EP-A- 0 154 706
- EP-A- 0 182 140

## Beschreibung

Die vorliegende Erfindung bezieht sich auf einen breitstrahlenden Ultraschallwandler wie er im Oberbegriff des Anspruches 1 angegeben ist.

Aus der US-A-4 677 337 ist ein piezoelektrischer Wandler bekannt, der als Sendewandler oder als Empfangswandler für Luftultraschall zu verwenden ist. Mit dem aus dieser Druckschrift bekannten Wandler sind wesentliche Probleme gelöst worden, die im Zusammenhang stehen mit dem extremen Unterschied zwischen dem akustischen Wellenwiderstand des schallübertragenden Mediums Luft und dem akustischen Wellenwiderstand eines den Ultraschall aussendenden bzw. empfangenden festen Körpers. Dieser akustische Wellenwiderstand wird auch als Schallkenn-Impedanz bezeichnet.

Der Ultraschallwandler der genannten Druckschrift hat eine Schallkenn-Impedanz, die dem Wert derjenigen von Luft relativ wesentlich näher kommt. Erreicht ist dies durch einen Sandwich-Aufbau, der aus einzelnen in Abständen voneinander, in Ebenen parallel zueinander angeordneten piezoelektrischen Lamellen besteht, wobei die den Abständen entsprechenden Zwischenräume zwischen diesen Lamellen mit einem formstabilen Material gefullt sind, das einen kleinen Wert der Schallkenn-Impedanz hat. Das die Zwischenräume ausfüllende Material bildet wenigstens eine geschlossene Fläche dieses die piezoelektrischen Lamellen einschließenden elektroakustischen Wandlers, nämlich eine Fläche für die Abstrahlung und/oder für den Empfang akustischer Strahlung. Dabei kann z.B. dieses die Zwischenräume ausfüllende Material über wenigstens jeweils eine der Kantenflächen der einzelnen Lamellen hinausreichen, so daß diese Kantenflächen der Lamellen durch dieses die Zwischenräume ausfüllende Material gegenüber der äußeren Umgebung abgedeckt sind.

Ein solcher bekannter Wandler kann so ausgeführt sein, daß diese für Abstrahlung und/oder Empfang vorgesehene Fläche desselben gegenüber der Luftwellenlänge der ausgesandten bzw. empfangenenen akustischen Strahlung relative große Abmessung hat. Werden die einzelnen piezoelektrischen Lamellen zu konphaser Schwingung angeregt, so wird von dieser Fläche des Wandlers ausgehend eine Schallwelle mit weitgehend ebener Phasenfront ausgesandt.

Als Material für die Lamellen wird piezoelektrische Keramik verwendet, z.B. Bleizirkonattitannat, Bleititanat, Bariumtitanat und dergleichen, wobei diese Materialien zur Verbesserung ihrer jeweiligen Eigenschaften Dotierungen und/oder Substitionen von u.a. Mangan, Niob, Neodym usw. enthalten können. Das Material zum Ausfüllen der Zwischenräume zwischen den Lamellen ist bei diesem bekannten Wandler z.B. ein thermoplastischer Kunststoff. Z.B. ist der ganze aus diesem Material und den piezoelektrischen Lamellen bestehende Körper heiß miteinander verklebt. Die Zwischenräume können dort aber auch mit einem Verguß aus Silikongummi gefüllt sein.

Hinsichtlich weiterer Einzelheiten bezüglich des konstruktiven Aufbaus und der Herstellung eines solchen bekannten Wandlers sei auf die obengenannte Druckschrift hingewiesen.

Aufgabe der vorliegenden Erfindung ist es, einen elektroakustischen Wandler mit günstiger Anpassung der Schallkenn-Impedanz an das Medium Luft anzugeben, der als Schallstrahlungs-Keule eine solche hat, die in der einen Koordinatenrichtung x senkrecht zur Richtung z der Achse der Schallstrahlung eine relativ geringe Breite, d.h. einen kleinen Öffnungswinkel, hat, und der in der zu dieser Richtung x und zur Achsenrichtung z jeweils senkrechten Koordinatenrichtung y breitstrahlend ist, d.h. in dieser Richtung großen Öffnungswinkel besitzt. Der konstruktive Aufbau des anzugebenden Wandlers soll derart sein, daß, ausgehend von einem Grundtyp, durch die Wahl einzelner Bemessungen einzelne Typen mit vorgebbar voneinander unterschiedlichen Öffnungswinkeln in in y-Richtung zu erhalten sind. Insbesondere soll der breite Öffnungswinkel im Bereich von 50° bis 100° (-6 dB) für den Einzeltyp des Wandlers wählbar sein.

Diese Aufgabe wird mit einem Wandler mit den Merkmalen des Anspruches 1 gelöst und weitere Ausgestaltungen der Erfindung gehen aus den Unteransprüchen hervor.

Richtscharfe Wandler wie z.B. auch die aus der DE-A-2 537 788 und der GB-A-1 530 347 bekannten Wandler haben einen Öffnungswinkel von 5° bis 10° (- 6 dB). Ein erfindungsgemäßer Wandler mit z.B. 70° Öffnungswinkel in der oben mit y bezeichneten Richtung und mit scharfer Richtwirkung in der x-Richtung ist ein ausgesprochen breitstrahlender Ultraschallwandler. In einer zur axialen Richtung z jeweils senkrechten Ebene ist der Querschnitt der Schallkeule eines solchen erfindungsgemäßen Wandlers in der x-Richtung relativ flach, in der y-Richtung dagegen breit und stellt insgesamt eine wenigstens angenahert ellipsenähnliche Fläche dar. Mit zunehmendem Abstand (z - z₀) von der Oberfläche Zo des Wandlers wird diese Querschnittsfläche immer größer, ohne jedoch ihre charakteristische Form eines in einer Querrichtung y breitstrahlenden Wandlers zu verlieren.

Um die oben angegebene Aufgabenstellung zu lösen, war versucht worden, den aus der US-A-4 677 337 bekannten Wandler weiterzuentwickeln. Es zeigte sich aber, daß die spezielle Aufgabe der vorliegenden Erfindung auf diese Weise nicht zu lösen war. Schwierigkeiten entstanden z.B., wenn die Dicke des die Zwischenräume ausfüllenden Kunststoffs wesentlich größer ist, als die Dicke der piezoelektrischen Lamellen. Bei Impulsbetrieb führte die Anregung der Lamellen aufgrund der geringen Schallwellengeschwindigkeit in Richtung y nicht mehr zu konphaser Oberflächenverformung, sondern ließ störende Oberflächenwelligkeit auftreten. Bei Resonanzanregung eines impulsbetriebenen Wandlers mit damit notwendigerweise verbundenen Einschwingen zeigte sich der Gewinn an Wirkungsgrad als relativ begrenzt. Bei einer Konstruktion und Bemessung mit der Zielrichtung hoher mechanischer Verluste, d.h. geringer Schwinggüte, war die Belastbarkeit des Wandlers der Wärmeentwicklung wegen relativ stark begrenzt. Die Verwendung des schon erwähnten Silikongummis oder eines diesem vergleichbaren Materials, derartige Materialien haben relativ große Querkontraktion, ergab zu starke Modenkopplung mit Dickenresonanzen des in Sandwich-Bauweise aufgebauten Schichtwandlers, namlich sobald die Stapelhöhe einen bestimmten Wert überschreitet. Für Impulswandler ist dies an sich von Vorteil, da ein Multimode-Impulswandler notwendigerweise breitbandig ist. Für einen monofrequenten Wandler ist jedoch eine Modenkopplung meist mit einer Beeinträchtigung des elektromechanischen Kopplungsfaktors und damit des elektroakustischen Wirkungsgrades verbunden. Für monofrequent betriebene Wandler, wie sie für die Erfindung vorgesehen, bzw. erforderlich sind, ist eine weitestgehende Kontrolle des Auftretens von Eigenmoden der im Wandler enthaltenen piezoelektrischen Lamellen hinsichtlich der Frequenz, der Form der Schwingung und des elektromechanischen Kopplungsfaktors k unerläßlich, nämlich um definierte Richtungscharakteristik und besten Wirkungsgrad zu erzielen. Zur Lösung der erfindungsgemäßen Aufgabe müßte also ein prinzipiell neuer Weg beschritten werden, auch wenn ein erfindungsgemäßer Wandler generell wiederum aus rechteckigen piezoelektrischen Lamellen und Verbundmaterial besteht.
- Fig. 1: zeigt das Prinzip eines erfindungsgemäßen Wandlers,
- Fig. 2 und 3: zeigen spezielle Ausführungsformen,
- Fig. 4: zeigt eine Ausführungsform mit ganzflächiger Kunststoffüberdeckung.

Fig. 1 zeigt das Prinzip eines erfindungsgemäßen gestalteten und in seinen relativen Abmessungen erfindungsgemäß gewählten Wandlers 1. In der in der Fig. 1 gezeigten Ausgestaltung besteht dieser Wandler 1 aus einer mit (in der Figur nicht dargestellten) Elektroden versehnen piezoelektrischen Keramiklamelle 2 und aus Schichten oder Platten 3, 13 aus einem Kunststoffmaterial. Die Länge des dargestellten rechteckigen Verbundkörpers des Wandlers 1 ist mit L bezeichnet. Seine Breite ist mit B bezeichnet. Seine Gesamtdicke ist mit D bezeichnet, die die Summe der Dickenabmessungen dₚ der Platten 3, 13 und der Dickenabmessung dₖ der Lamelle 2 ist.

Die mit 5 bezeichnete Fläche des Wandlers 1 ist die entsprechend der Erfindung vorgesehene bzw. ausgewählte Abstrahl- bzw. Schallempfangsfläche. Mit den Pfeilen 6 ist auf die erfindungsgemäß vorgesehene Abstrahlung hingewiesen.

Die Keramiklamelle 2 und die Schichten bzw. Platten 3, 13 sind flächig, wie dargestellt, fest miteinander verbunden. Bei thermoplastischem Material kann das Verbindungsmittel (Klebstoff) das Material der Schichten bzw. Platten 3, 13 selbst sein.

Ein erfindungsgemäßer Wandler kann auch aus mehreren Keramiklamellen und entsprechend vielen Schichten bzw. Platten bestehen.

Der Vollständigkeit halber sei auf die Druckschrift IEEE, Transactions on Sonics and Ultrasonics, Vol. SU 15 (1968) S. 97/105 verwiesen, wofür eine rechteckige piezoelektrische Platte, jedoch nur für allein eine einzelne aktive Platte, zahlreiche Resonanzschwingungsformen angegeben sind.

Das Material der Flatten 3,13 beiderseits der piezoelektrischen Lamelle 2 ist hinsichtlich niedriger Schallkenn-Impedanz Z und hinsichtlich einer möglichst kleinen Poissonzahl u kleiner als 0,3 und hinsichtlich möglichst hoher Schwinggüte Q größer als 20 ausgewählt. Niedrige Schallkenn-Impedanz dient möglichst guter Anpassung an das Schallübertragungsmedium Luft. Kleiner Poissonzahl trägt dazu bei, möglichst keine Quermoden anzuregen. Diese können nämlich schon dann auftreten, wenn die Dicke D noch kleiner als die Breite B des Wandlers 1 ist. Hohe Güte Q dieses Materials ermöglicht Schwingungsauslenkung im Material der Platten 3, 13 zu erreichen, die der Schwingungsauslenkung der Keramiklamelle 2 nahekommt, vorzugsweise übertrifft. Ein Beispiel für derartiges Material ist das jenige Material, was in der DE-C-25 37 788 und in der GB-A-1 530 347 beschrieben und das ein mit Glas- oder Siliziumdioxid-Hohlkugeln gefülltes Epoxydharz, auch unter dem Warenzeichen Scotch-Ply bekannt, ist. Ein ananderes Material ist Polystyrol ein "Glasschaum", ein Sinterglas ccer dergl.. Soweit hier das Material der Platten/Schichten 3, 13 ... als Kunststoff bezeichnet ist, ist auch der Mineralstoff "Glas" in wie angegebenen Formen im Sinne der Erfindung eingeschlossen.

Erfindungsgemäß ist das Verhältnis der beiden in der Fig. 1 angebenen Abmessungen B und L bemessen zu:
B:L wenigstens angenähert = 0,42.

Mit dieser Bemessungsvorschrift ist gemäß der Erfindung ein Schwingungsmode des Wandlers 1 gewährleistet, bei dem die Fläche 5 weitestgehend angenähert konphas schwingt, d.h. eine "Kolbenschwingung" ausführt, und zwar bei gleichzeitig hohem Kopplungsfaktor.

Fig. 2 zeigt eine erfindungsgemäße Ausführungsform mit zwei Keramiklamellen 2 und mit 3 Platten, 3, 13, 23.

Die Fig. 3 zeigt eine ebenfalls erfindungsgemäße Ausführungsform mit zwei Keramiklamellen 2, einer Platte 3 und mit 2 vergleichsweise zur Dicke der Platte 3 erheblich dünneren Beschichtungen 3₁ und 3₂, die sich auf den nach außen weisenden Oberflächen der Keramiklamellen 2 befinden.

Bevorzugt wird eine Ausführungsform nach Fig. 1 gewählt, wenn die Güte Qₚ des Materials der Platten 3, 13 ... kleiner als die Güte Qₖ der Piezokeramik der Lamellen 2 ist. Gilt Qₚ ungefähr gleich Qₖ empfiehlt sich die Wahl eines Wandlers nach Fig. 1. Ist Qₚ größer als Qₖ wird zweckmäßigerweise eine Ausführungsform nach Fig. 3 gewählt, und zwar mit 1/2 dₚ größer dₚ' größer 1/5 dₚ. Für die jeweilige Wahl ist die Zielsetzung maßgebend, bei möglichst (quer zu den Lamellen) konphasem Schwingungsverhalten der Abstrahlfläche 5 eine zu den Randbereichen abnehmende Amplitude zu gewährleisten, was ein Richtverhalten bewirkt, das arm an Nebenzipfeln ist.

Für alle Ausführungsformen gilt, daß das Kunststoffmaterial auch die ganze Fläche 5 überdecken kann, wie dies die Figur 4 mit dem Schichtbereich 51 zeigt.

Optimale Schall-Effektivität für einen Schwingungsmode ergibt sich für einen erfindungsgemäßen Wandler, wenn das Dicken-verhältnis dₚ:dₖ optimal gewählt ist. Störende andere Moden werden dadurch vermieden, daß die obige Vorschrift eingehalten ist, nämlich daß der Kunststoff so ausgewählt ist bzw. in einer solchen (z.B. geschäumten) Form vorliegt, daß dessen Poissonzahl kleiner als 0,3 ist. Optimales dₚ:dₖ-Verhältnis liegt vor, wenn der so bemessene Wandler bei Resonanzanregung eine Schwingungsamplitude bzw. Schallschnelle hat, die halb so groß ist, wie sie bei einem Wandler (mit gleichen Außenabmessungen) vorliegt, der jedoch rein aus dem piezoelektrischen Material besteht bzw. kein solcher Verbundwandler ist. Die Schwingungsenergie ist dann hälftig auf die beiden Material-Anteile des einzelnen Wandlers verteilt.

## Patentansprüche

1. Elektroakustischer Schichtwandler (1) mit einem Wandlerkörper in der Form eines Parallelepipeds mit der Länge (L), der Breite (B) und der Dicke (D) und einer Fläche des Wandlerkörpers als schallabstrahlender und/oder -empfangender Fläche (5), wobei dieser Wandlerkörper einerseits aus wenigstens einer mit Elektroden versehenen Lamelle (2) aus piezoelektrischem Material und andererseits aus wenigstens zwei Platten/ Schichten (3, 13, 23 ...; 3₁, 3₂...) aus einem Kunststoff besteht und wobei diese Lamellen und Platten/Schichten in Richtung der Dicke (D) abwechselnd aufeinanderfolgend miteinander verbunden sind,
**gekennzeichnet dadurch,**
- daß das Verhältnis der Breite (B) zur Länge (L) des Quaders wenigstens angenähert den Wert 0,42 hat,
- daß die lange seitliche Fläche (DxL) des Quaders die schallabstrahlende und/oder -empfangende Fläche (5) ist und
- wobei der Kunststoff ein Material mit einer mechanischen Schwinggüte (Q) in der Größenordnung der des piezoelektrischen Materials der Lamellen (2) ist, dieses Kunststoffmaterial eine vergleichsweise zum piezoelektrischen Material der Lamellen (2) niedrigere Schallkenn-Impedanz (Z) hat und die Poisson-Zahl des Kunststoffmaterials kleiner/gleich 0,3 ist.

2. Wandler nach Anspruch 1,
**gekennzeichnet dadurch**,
daß das Dickenverhältnis dₚ:dₖ mit dₚ für die Anteile (3, 13, 23 ...; 3₁, 3₂, ...) aus dem Kunststoff und mit dₖ für die Anteile (2) aus dem piezoelektrischen Material so gewahlt ist, daß die Schallschnelle des so ausgeführten Wandlers (1) wenigstens angenähert halb so groß ist wie die des piezoelektrischen Materials bei gleichen Anregungsbedingungen, vorzugsweise gleiche Spannung, jeweils im Resonanzfall ist.

3. Wandler nach Anspruch 1 oder 2,
**gekennzeichnet dadurch,**
daß das Kunststoffmaterial der Platten/Schichten (3, 13, 23; 3₁, 3₂ ...) ein geschäumtes Glas ist.

4. Wandler nach Anspruch 1 oder 2,
**gekennzeichnet dadurch,**
daß das Kunststoffmaterial der Platten/Schichten (3, 13, 23; 3₁, 3₂...) ein grobporiges Sinterglas ist.

5. Wandler nach einem der Ansprüche 1 bis 4,
**gekennzeichnet dadurch,**
daß die schallabstrahlende bzw. -empfangende Fläche (5) des Wandlerkörpers die Oberfläche eines geschlossenen Schichtbereichs (51), bestehend aus dem Kunststoffmaterial, ist.

## Claims

1. Electroacoustic laminated transducer (1) having a transducer body in the form of a parallelepiped having the length (L), the width (B) and the thickness (D) and a face of the transducer body as sound-radiating and/or sound-receiving face (5), this transducer body comprising, on the one hand, at least one lamella (2) provided with electrodes and composed of piezoelectric material and, on the other hand, at least two plates/layers (3, 13, 23 ...; 3₁, 3₂ ...) composed of a synthetic and these lamellae and plates/layers being joined together alternately and consecutively in the direction of the thickness (D), characterized
- in that the ratio of the width (B) to the length (L) of the block has at least approximately the value 0.42,
- in that the long lateral face (D x L) of the block is the sound-radiating and/or sound-receiving face (5) and
- the synthetic being a material having a mechanical vibrational (Q) in the order of magnitude of that of the piezoelectric material of the lamellae (2), this synthetic material having a lower characteristic acoustic impedance (Z) than the piezoelectric material of the lamellae (2) and the Poisson number of the synthetic material being less than/equal to 0.3.

2. Transducer according to Claim 1, characterized in that the thickness ratio dₚ:dₖ, with dₚ for the components (3, 13, 23...; 3₁, 3₂, ...) composed of the synthetic and with dₖ for the components (2) composed of the piezoelectric material is chosen in such a way that the sound particle velocity of the transducer (1) designed in this way is at least approximately half as great as that of the piezoelectric material for equal excitation conditions, preferably equal voltage, in each case at resonance.

3. Transducer according to Claim 1 or 2, characterized in that the synthetic material of the plates/ layers (3, 13, 23...; 3₁ 3₂...) is a foamed glass.

4. Transducer according to Claim 1 or 2, characterized in that the synthetic material of the plates/ layers (3, 13, 23...; 3₁, 3₂...) is a coarse-pored sintered glass.

5. Transducer according to one of Claims 1 to 4, characterized in that the sound-radiating or sound-receiving face (5) of the transducer body is the surface of a closed layer region (51) comprising the synthetic material.

## Revendications

1. Transducteur électro-acoustique lamellaire (1) comportant un corps sous forme d'un parallélépipède de longueur (L), de largeur (B) et d'épaisseur (D) et une surface utilisée comme surface (5) d'émission et/ou de réception de rayonnement du son, ce corps du transducteur étant constitué, d'une part, d'au moins une lamelle (2) pourvue d'électrodes et en un matériau piézoélectrique et, d'autre part, d'au moins deux plaques/couches (3,13,23...; 3₁, 3₂...) en une matière plastique, et ces lamelles et plaques/couches étant reliées entre elles successivement d'une manière alternée dans la direction de l'épaisseur (D), caractérisé par le fait
- que le rapport de la largeur (B) à la longueur (L) du parallélépipède est égal approximativement au moins à la valeur 0,42,
- que la grande surface latérale (D x L) du parallélépipède est la surface (5) d'émission et/ou de réception du son, et
- la matière plastique est un matériau ayant un facteur de qualité vibrationnel mécanique (Q) de l'ordre de grandeur de celui du matériau piézoélectrique des lamelles (2), cette matière plastique ayant une impédance acoustique caractéristique (Z) inférieure à celle du matériau piézoélectrique des lamelles (2), tandis que le nombre de Poisson de la matière plastique est inférieur/égal à 0,3.

2. Transducteur suivant la revendication 1, caractérisé par le fait que le rapport des épaisseurs dₚ:dₖ, dans lequel dₚ désigne l'épaisseur des parties (3,13,23...3₁, 3₂,...) en la matière plastique et dₖ désigne l'épaisseur des parties (2) en le matériau piézoélectrique, est choisi de telle sorte que la vitesse du son dans le transducteur (1) ainsi agencé soit égale au moins approximativement à la moitié de celle du matériau piézoélectrique pour des conditions identiques d'excitation, de préférence une tension identique, respectivement à la résonance.

3. Transducteur suivant la revendication 1 ou 2, caractérisé par le fait que la matière plastique des plaques/ couches (3,13,23; 3₁, 3₂...) est un verre-mousse.

4. Transducteur suivant la revendication 1 ou 2, caractérisé par le fait que la matière plastique des plaques/ couches (3,13,23; 3₁, 3₂...) est un verre fritté à pores grossiers.

5. Transducteur suivant l'une des revendications 1 à 4, caractérisé par le fait que la surface (5) d'émission ou de réception du son du corps du transducteur est la surface d'une partie fermée (51) de la couche, qui est en matière plastique.
